# FASCICULE DE BREVET EUROPEEN

(11) **EP 1 359 478 B1**
(45) Date de publication et mention de la délivrance du brevet: **29.03.2006**
(21) Numéro de dépôt: 02076702.6
(22) Date de dépôt: 30.04.2002
(51) Int. Cl.: G04D 3/04

(54) **Broche à double effet pour la pose d'aiguilles**
Doppelwirkende Spindel für die Montage von Uhrzeigern
Double effect spindle for the mounting of watch hands

(43) Date de publication de la demande: 05.11.2003
(73) Titulaire: MONTRES BREGUET S.A., 1344 L'Abbaye (CH)
(72) Inventeur: Bifrare, Christophe, 1342 Le Pont (CH)
(74) Mandataire: Thérond, Gérard Raymond

(56) Documents cités:
- CH-A- 128 510
- CH-A- 283 492

## Description

La présente invention concerne une broche compensée à double effet pour la pose d'aiguilles, notamment pour l'aiguillage d'un mouvement d'horlogerie. Par "double effet" on entend la possibilité de contrôler la force minimale et la force maximale de chassage, comme cela sera expliqué plus en détail par la suite.

Les figures 1 et 2 représentent en quelque sorte l'historique de la pose d'aiguilles sur un cadran, en particulier sur le cadran d'un mouvement d'horlogerie.

La référence 4 de la figure 1 représente schématiquement le procédé manuel le plus ancien. Après avoir positionné le trou d'une aiguille au-dessus de son axe un opérateur la chasse au moyen d'un bâtonnet 41. Le positionnement correct d'une aiguille, parallèlement au cadran et selon l'axe vertical, pour que les aiguilles ne s'accrochent pas entre elles et ne frottent pas sur le cadran, dépend donc uniquement de l'expérience et de l'habilité de l'opérateur. Ce procédé reste encore utilisé pour de très petites séries ou pour des réparations.

A la figure 2 on a représenté un appareil 5, dit "potence Bergeon" bien connue dans le domaine horloger, comportant un bâti 6, pourvu d'un plateau 7 pour recevoir un mouvement horloger, ledit bâti 6 supportant une colonne 8, surmontée d'un porte-outil vertical 9 dans lequel on a placé trois broches différentes 1, 2 et 3, la référence 1 correspondant à la broche selon l'invention décrite en détails plus loin. Chaque broche comporte à une extrémité un tasseau démontable 37, 27 ou 17 adapté à chaque type d'aiguille, et à l'autre extrémité une tête 38, 28 ou 18 sur laquelle s'exercera la force de chassage. Des vis micrométriques 30, 20, 10 vissées dans le porte-outil 9 permettent d'ajuster la course de chaque broche. Le porte-outil 9 est pivoté sur un axe 8a de la colonne 8 pour amener une catégorie de broches 1, 2 ou 3 dans l'axe du plateau 7. Ces broches permettent de façon connue de chasser successivement l'aiguille des heures, des minutes et chronographe par l'intermédiaire du tasseau 17, et des compteurs minutes, heures et aiguille petite seconde par l'intermédiaire d'un tasseau coudé, décalé par rapport au centre du mouvement. Ces broches sont maintenues en position haute au moyen de ressorts 12, 22 ou 32 disposées entre un puits des vis micrométriques 30, 20 ou 10 et les têtes 38, 28 ou 18, ou des rondelles sous-jacentes 12a ou 22a. En position basse, la distance de chaque tasseau 17, 27 ou 37, visé dans des tiges ou tubes 11, 21 ou 31, par rapport au plateau 7 est ajustée au moyen des vis micrométriques 10, 20 ou 30 du bâti 5. La tête de chaque broche comporte un bouton-poussoir 18, 28 ou 38 sur lequel un opérateur exercera une pression pour chasser une aiguille.

Comme on le voit, la broche 3 qui vient d'être entièrement décrite permet avec une potence Bergeon de garantir la verticalité de la pose, le chassage correct d'une aiguille, c'est-à-dire ni trop serré, ni trop lâche sur son axe dépendant encore de l'habilité de l'opérateur, et plus précisément de sa sensibilité au toucher en début de chassage. Il existe en effet trois éventualités :
- une "trop grande" résistance signifie que le trou de l'aiguille est trop petit et que le trou devra être équarri avant de tenter un nouveau chassage; en augmentant la force pour la chasser, on risquerait en effet d'endommager ou de décaler les rouages sous-jacents;
- une absence de résistance signifie que le trou de l'aiguille est trop grand, et que celle-ci devra être éliminée, et
- une "petite" résistance signifie que le chassage est correct.

La broche correspondant à la référence 2 permet de contrôler visuellement la première éventualité pour ne pas dépasser une force maximum prédéterminée fixée par paliers. En effet, le tube 21 coulisse dans un tube 25 contenant un ressort (non visible sur la figure 2) comprimé par un piston 24 manoeuvrable de l'extérieur à travers le bouton-poussoir 28. Comme on le voit à la figure 2bis, le piston 24 comporte perpendiculairement à son axe une goupille 24a qui peut être déplacée dans une ouverture du tube 25 pour occuper cinq positions différentes, c'est-à-dire en comprimant le ressort pour définir cinq valeurs de force maximum par exemple par paliers de 500gr. Pour exercer le contrôle visuel, le tube 25 comporte près de sa base un trou oblongue 26, dans lequel peut se déplacer un indicateur 29 de dépassement de la force maximum. En d'autres termes la rondelle 22a doit venir en appui sur la vis micrométrique 20 sans qu'on observe de déplacement de l'indicateur 29 au cours de cette opération.

Une telle broche, disponible par exemple chez Sandoz Fils & Co (La Chaux-de-Fonds, Suisse) ne permet toutefois pas de régler avec précision la force maximale ne devant pas être dépassée, et ne donne surtout aucune indication sur la force minimum qu'il faut atteindre pour avoir un chassage correct.

Le document CH128510 divulgue une broche avec deux ressorts à boudin, l'un tendant à éloigner la tête de la broche et un second pour repousser en arrière le corps de la broche.

La présente invention a donc pour objet de pallier les inconvénients de cet art antérieur en procurant une broche compensée à double effet qui permet d'exercer un contrôle visuel à la fois de la force maximum et de la force minimum, et qui permet également d'ajuster avec précision la valeur de chaque force,

A cet effet, l'invention, comme défini par la revendication 1, a pour objet une broche compensée à double effet adaptable à une potence pour la pose d'aiguilles sur un cadran par chassage. La potence comprend de façon usuelle un bâti relié par une colonne à un porte-outil pivotant capable de recevoir trois broches réglables en hauteur pour la pose successive des aiguilles des heures, des minutes et chronographe, ou des aiguilles des compteurs heures, minutes et aiguille petite seconde. Chaque broche est caractérisée en ce qu'elle comporte trois pièces ayant l'une par rapport à l'autre un débattement contrôlable visuellement. Chaque broche comprend, à sa base un tasseau, adapté à chaque type d'aiguille, vissé dans une tige inférieure qui coulisse dans une partie tubulaire d'un élément cylindrique intermédiaire dont l'autre extrémité coulisse également dans un tube à l'extrémité duquel est vissée une tête sur laquelle s'exercera une force F. Un premier ressort, déterminant pour une première force F₁, placé dans la partie tubulaire de l'élément intermédiaire, est comprimé entre la tige inférieure dans laquelle est vissé une premier indicateur de déplacement traversant la paroi de l'élément intermédiaire à travers un trou oblongue, et un premier moyen d'ajustement du ressort en tension constitué par un dispositif de vis et contre-vis placé à l'intérieur de l'élément intermédiaire. De la même façon un deuxième ressort, déterminant pour une deuxième force F₂, placé dans le tube supérieur, est comprimé entre l'extrémité de l'élément intermédiaire, dans lequel est vissé un deuxième indicateur de déplacement traversant un trou oblongue du tube supérieur, et un deuxième moyen d'ajustement identique au premier et situé à l'extrémité du tube supérieur. Ces indicateurs, constitués de préférence par des vis permettant le démontage et le réglage des moyens d'ajustement, permettent par leur déplacement dans les trous oblongues, de situer la force F appliquée sur la tête par rapport à la force F₁ qui est par exemple la force minimum de chassage devant être atteinte, et par rapport à la force F₂ qui est par exemple la force maximum à ne pas être dépassée.

D'autres caractéristiques et avantages de la présente invention apparaîtront plus clairement à la lecture de la description ci-après d'un mode de réalisation préféré, en référence aux dessins annexés dans lesquels :
- la figure 1 représente un procédé de pose d'aiguilles selon l'art antérieur;
- la figure 2 représente une potence supportant deux broches pour la pose d'aiguilles selon l'art antérieur et une broche selon l'invention;
- la figure 2bis est une représentation agrandie d'une partie d'une broche selon l'art antérieur;
- les figures 3 et 4 représentent respectivement en vue de face et en coupe longitudinale une broche selon l'invention;
- les figures 5, 6 et 7 représentent trois positions différentes de la broche selon l'invention au cours de l'opération de chassage, et
- la figure 8 est une représentation agrandie de l'indicateur de force minimum.

Les figures 1, 2 et 2bis (broches référencées 2 et 3) ayant été décrites en préambule comme représentatives de l'art antérieur ne seront pas décrites plus avant, et on décrit ci-après un mode de réalisation préféré d'une broche compensée à double effet selon l'invention correspondant à la référence 1 de la figure 2, représenté à plus grande échelle aux figures 3, 4 et 8.

On indiquera tout d'abord que la maîtrise d'une force minimum de chassage a une grande importance en construction horlogère, et notamment dans les montres chronographes dite "flyback". Dans de telles montres on fait effectuer à l'aiguille chronographe un très rapide retour à zéro en mode chrono enclenché, de sorte que l'aiguille repart immédiatement. La référence temporelle d'un nouveau départ de chronographe peut être dépassée si le chassage de l'aiguille est trop lâche, ce qui perturbe évidemment l'exactitude de la mesure suivante. Dans des montres plus ordinaires où l'aiguille des secondes est surtout un indicateur de bonne marche, il est malgré tout désagréable d'avoir l'impression que cette aiguille "peine" à avancer. La broche selon l'invention permet donc de garantir que le chassage a été effectué avec un serrage suffisant pour éviter les inconvénients susmentionnés.

La broche représentée aux figures 3 et 4 présente trois parties principales : une tige inférieure 11 dont une extrémité comporte un filetage intérieur permettant le vissage d'un tasseau 17 interchangeable pour chaque type d'aiguille, un élément cylindrique intermédiaire 13 et un tube supérieur 15 sur lequel est vissée une tête 18 permettant d'exercer une force F sur la broche lorsque celle-ci est ajustée sur une potence 5. La tige inférieure 11 coulisse dans une partie tubulaire 13a de l'élément cylindrique intermédiaire 13 en ayant un débattement limité entre deux positions extrêmes repérées par un organe indicateur 34 constitué par une vis, vissée dans un trou taraudé 34a de la partie pleine de la tige inférieure 11, et dont la tête affleure l'ouverture extérieure d'un trou oblongue 14 formé à travers la paroi 13a de l'élément cylindrique intermédiaire 13. La tige inférieure 11 comprime un ressort hélicoïdal 33, contre des moyens d'ajustement 43 de la tension dudit ressort 33, constitués par une vis 43a et une contre-vis 43b dont les têtes, dans l'exemple représenté, sont accessibles par l'autre extrémité de l'élément intermédiaire 13 qui présente alors également une partie tubulaire dans le prolongement de la partie tubulaire 13a. Dans le cas où on choisirait d'avoir cette même extrémité pleine, il est bien évident qu'il suffirait d'orienter les moyens d'ajustement 43 en sens contraire de façon que les têtes des vis et contre-vis 43a, 43b soient accessibles à travers la partie tubulaire 13a. Comme on le voit un petit piston 44 interposé entre les moyens d'ajustement 43 et le ressort 44 permet de centrer ledit ressort. Comme on le voit plus clairement sur la figure 8, en l'absence de toute force F exercée sur la tête 18, l'indicateur 34 occupe dans le trou oblongue 14 une position basse 14a. Lorsqu'on exerce une force F supérieure à une force F₁, dépendant des caractéristiques du ressort 33 et du réglage effectué au niveau des moyens d'ajustement 43, l'indicateur 34 va se déplacer vers une position haute 14b du trou oblongue 14, ce qui permet donc d'exercer un contrôle visuel de dépassement de la force F₁ lors de l'opération de chassage. La force F₁ correspond par exemple à une force minimum devant être dépassée pour assurer un serrage suffisant d'une aiguille sur son axe. Les caractéristiques propres du ressort 33 et les moyens d'ajustement 43 permettent par exemple de régler la force minimum F₁ entre 500gr. et 1000gr., de préférence entre 800gr. et 900gr, selon les spécifications du mouvement concerné.

Sur un principe assez comparable, l'élément intermédiaire 13 coopère avec le tube supérieur 15 pour définir une deuxième force F₂ qui sera dans ce cas une force maximum, qui pourra par exemple être choisie entre 1000gr. et 4000gr., de préférence entre 1500gr. et 3500gr, selon les spécifications du mouvement concerné. L'élément cylindrique 13 coulisse dans le tube supérieur 15 avec un débattement limité entre deux positions extrêmes repérées par un organe indicateur 36 constitué par une vis, vissée dans un trou taraudé 36a de l'élément intermédiaire 13, dont la tête affleure l'ouverture extérieure d'un oblongue 16 formé à travers le tube supérieur 15. L'élément cylindrique intermédiaire 13 comprime un ressort 35 contre des moyens d'ajustement en tension 45. Ces moyens d'ajustement 45 se composent d'une vis 45a et d'une contre-vis 45b dont les têtes sont accessibles à travers une ouverture 18a de la tête. Comme précédemment un petit piston de centrage 46 peut être interposé entre le ressort 35 et les moyens d'ajustement 45. Il est également possible de prévoir un autre petit piston de centrage 48 à l'autre extrémité du ressort.

Ainsi, lorsque la force F exercée sur la tête 18 est plus grande que la force F₂, l'indicateur 36 passe d'une position basse 16a à une position haute 16b.

Les figures 5, 6 et 7 représentent schématiquement comment la broche compensée à double effet permet d'exercer un contrôle visuel sur la force minimum de chassage F₁ et sur la force maximum de chassage F₂.

A la figure 5, aucune force n'est exercée sur la tête 18 (F₁ = 0) et les deux indicateurs 34, 36 occupent une position basse.

A la figure 6, on exerce sur la tête 18 une force F jusqu'à amener le tasseau au contact de l'aiguille concernée. L'aiguille ne doit pas encore descendre, c'est-à-dire opposer une résistance (F = F₁ + ε) de sorte que l'indicateur 34 passe en position haute sans que le chassage n'ait commencé, l'indicateur 36 restant en position basse. Si, au cours de cette phase l'indicateur 34 restait en position basse, cela signifierait que l'aiguille est défectueuse (trou trop grand) et qu'elle devrait être remplacée.

A la figure 7, on augmente la force F (F> F₁) et l'aiguille doit se mettre à descendre sans que l'indicateur 36 passe en position haute (F ≤F₂). En effet si l'indicateur 36 passait en position haute cela signifierait que la force est trop importante (F > F₂) et que l'aiguille est défectueuse (trou trop petit) et qu'elle devrait être remplacée pour être équarrie. En ne respectant pas ce "signal d'alarme", on risquerait en outre d'avoir une hauteur d'aiguillage incorrecte.

La broche qui vient d'être décrite permet donc d'exercer un contrôle rigoureux sur une force minimum et une force maximum prédéterminée pour assurer un aiguillage de qualité.

## Revendications

1. Broche compensée à double effet pour la pose d'aiguilles, adaptable aussi à une potence pour la pose d'aiguilles sur le cadran d'un mouvement par chassage, comprenant à sa base un tasseau adapté à chaque type d'aiguille et vissé dans une tige inférieure (11), et à son autre extrémité un tube supérieur (15) sur lequel est vissée une tête (18) permettant d'exercer une force (F), **caractérisée en ce que** la tige inférieure (11) coulisse dans une partie tubulaire (13a) d'un élément cylindrique intermédiaire (13) en comprimant un ressort (33) en butée contre des premiers moyens d'ajustement en tension (43) et en ayant un débattement contrôlable par un indicateur de déplacement (34) d'une première force (F₁), ledit élément cylindrique intermédiaire (13) coulissant lui-même dans le tube supérieur (15) en comprimant un deuxième ressort (35) en butée contre des deuxième moyens d'ajustement en tension (45) et en ayant un débattement contrôlable par un indicateur de déplacement (36) d'une deuxième force (F₂).

2. Broche compensée selon la revendication 1, **caractérisée en ce que** les premier et deuxième moyens d'ajustement en tension (43, 45) sont constitués par des dispositifs avec vis (43a, 45a) et contre-vis (43b, 45b) disposés respectivement dans la partie tubulaire (13a) de l'élément cylindrique intermédiaire (13) et dans le tube supérieur (15) à proximité de la tête (18).

3. Broche compensée selon la revendication 2, **caractérisée en ce que** la tête (18) comporte un passage traversant (18a) permettant d'agir sur les deuxièmes moyens d'ajustement.

4. Broche compensée selon la revendication 2, **caractérisée en ce que** l'élément cylindrique intermédiaire (13) a une partie tubulaire (13a) s'étendant sur toute sa longueur permettant d'agir sur les premiers moyens d'ajustement (43) par le côté opposé à la partie tubulaire dans laquelle coulisse la tige inférieure (11).

5. Broche compensée selon la revendication 4, **caractérisée en ce qu'**un petit piston de centrage (48) du ressort (35) est interposé entre l'extrémité de l'élément intermédiaire (13) et ledit ressort (35).

6. Broche compensée selon la revendication 2, **caractérisée en ce que** des petits pistons de centrage (44, 46) des ressorts (33, 35) sont interposés entre les moyens d'ajustement (43, 45) et lesdits ressorts (33, 35).

7. Broche compensée selon la revendication 1, **caractérisée en ce que** chaque indicateur de déplacement de la première force (F1) ou de la deuxième force (F2) est formé par une vis (34, 36), fixée respectivement dans la partie supérieure de la tige inférieure (11) et dans la partie supérieure de l'élément cylindrique intermédiaire (13), ladite vis (34, 36) traversant un trou oblongue (14, 16) formé respectivement dans la partie inférieure de l'élément cylindrique intermédiaire (13) et dans la partie inférieure du tube supérieur (15), les indicateurs de déplacement occupant une position basse dans les trous oblongues lorsque aucune force F n'est appliquée.

8. Broche compensée selon la revendication 1, **caractérisée en ce que** les ressorts (33, 35) et les moyens d'ajustement (43, 45) sont choisis de telle sorte que la première force (F₁) soit la force minimum devant être dépassée en début de chassage et que la deuxième force (F₂) soit la force maximum ne devant pas être dépassée en fin de chassage.

9. Broche compensée selon la revendication 8, **caractérisée en ce que** les moyens d'ajustement (43, 45) permettent d'ajuster la force minimum (F₁) à une valeur quelconque comprise entre 500gr. et 1000gr., de préférence entre 800gr. et 900gr., et d'ajuster la force maximum à une valeur quelconque comprise entre 1000gr. et 4000gr. de préférence entre 1500gr. et 3500gr.

## Patentansprüche

1. Kompensierte Spindel mit Doppelwirkung für die Montage von Zeigern, die auch an einen Arm für die Montage von Zeigern auf dem Zifferblatt eines Uhrwerks durch Eintreiben angepasst werden kann, wobei die Spindel an ihrer Basis einen an jeden Zeigertyp angepassten Einsatz (17), der in einen unteren Schaft (11) geschraubt ist, und an ihrem anderen Ende ein oberes Rohr (15), auf das ein Kopf (18) geschraubt ist, der die Ausübung einer Kraft (F) ermöglicht, umfasst, **dadurch gekennzeichnet, dass** der untere Schaft (11) in einem röhrenförmigen Teil (13a) eines zylindrischen Zwischenelements (13) gleitet, wobei eine Feder (33), die an ersten Spannungseinstellmitteln (43) anliegt und einen durch einen Verlagerungsanzeiger (34) für eine erste Kraft (F₁) steuerbaren Ausschlag besitzt, komprimiert wird, und das zylindrische Zwischenelement (13) seinerseits in dem oberen Rohr (15) gleitet, wobei eine zweite Feder (35), die an zweiten Spannungseinstellmitteln (45) anliegt und einen durch einen Verlagerungsanzeiger (36) für eine zweite Kraft (F₂) steuerbaren Ausschlag besitzt, komprimiert wird.

2. Kompensierte Spindel nach Anspruch 1, **dadurch gekennzeichnet, dass** die ersten und die zweiten Spannungseinstellmittel (43, 45) durch Vorrichtungen mit Schrauben (43a, 45a) und Konterschrauben (43b, 45b) gebildet sind, die jeweils in einem röhrenförmigen Teil (13a) des zylindrischen Zwischenelements (13) bzw. in dem oberen Rohr (15) in der Nähe des Kopfes (18) angeordnet sind.

3. Kompensierte Spindel nach Anspruch 2, **dadurch gekennzeichnet, dass** der Kopf (18) einen Durchgang (18a) aufweist, der ermöglicht, auf die zweiten Einstellmittel einzuwirken.

4. Kompensierte Spindel nach Anspruch 2, **dadurch gekennzeichnet, dass** das zylindrische Zwischenelement (13) einen röhrenförmigen Teil (13a) besitzt, der sich über seine gesamte Länge erstreckt und ermöglicht, auf die ersten Einstellmittel (43) von der Seite einzuwirken, die dem röhrenförmigen Teil gegenüberliegt, in dem der untere Schaft (11) gleitet.

5. Kompensierte Spindel nach Anspruch 4, **dadurch gekennzeichnet, dass** zwischen das Ende des Zwischenelements (13) und die Feder (35) ein kleiner Zentrierkolben (48) der Feder (35) eingefügt ist.

6. Kompensierte Spindel nach Anspruch 2, **dadurch gekennzeichnet, dass** zwischen die Einstellmittel (43, 45) und die Federn (33, 35) kleine Zentrierkolben (44, 46) der Federn (33, 35) eingefügt sind.

7. Kompensierte Spindel nach Anspruch 1, **dadurch gekennzeichnet, dass** jeder Verlagerungsanzeiger für die erste Kraft (F₁) oder für die zweite Kraft (F₂) durch eine Schraube (34, 36) gebildet ist, die im oberen Teil des unteren Schafts (11) bzw. im oberen Teil des zylindrischen Zwischenelements (13) befestigt ist, wobei die Schraube (34, 36) durch ein Langloch (14, 16) verläuft, das im unteren Teil des zylindrischen Zwischenelements (13) bzw. im unteren Teil des oberen Rohrs (15) ausgebildet ist, wobei die Verlagerungsanzeiger in den Langlöchern eine untere Position einnehmen, wenn keine Kraft F ausgeübt wird.

8. Kompensierte Spindel nach Anspruch 1, **dadurch gekennzeichnet, dass** die Federn (33, 35) und die Einstellmittel (43, 45) in der Weise gewählt sind, dass die erste Kraft (F₁) die minimale Kraft ist, die am Beginn des Eintreibens überschritten werden muss, und dass die zweite Kraft (F₂) die maximale Kraft ist, die am Ende des Eintreibens nicht überschritten werden darf.

9. Kompensierte Spindel nach Anspruch 8, **dadurch gekennzeichnet, dass** die Einstellmittel (43, 45) ermöglichen, die minimale Kraft (F₁) auf einen beliebigen Wert im Bereich von 500 g bis 1000 g, vorzugsweise im Bereich von 800 g bis 900 g, einzustellen, und die maximale Kraft auf einen beliebigen Wert im Bereich von 1000 g bis 4000 g und vorzugsweise von 1500 g bis 3500 g einzustellen.

## Claims

1. Dual effect compensating tool for fitting the hands, also able to be adapted to a bracket for fitting hands on the dial of a movement by driving them in, including at its base a stake (17) adapted to each type of hands and screwed into a lower rod (11), and at its other end an upper tube (15) onto which a head (18) is screwed, allowing a force (F) to be exerted, **characterised in that** the lower rod (11) slides in a tubular part (13a) of an intermediate cylindrical element (13) compressing a spring (33) abutting against first tension adjustment means (43) and with an overlap that can be checked by a movement indicator (34) for a first force (F₁), said intermediate cylindrical element (13) itself sliding in the upper tube (15) compressing a second spring (35) abutting against second tension adjustment means (45) and with an overlap able to be checked by a movement indicator (36) for a second force (F₂).

2. Compensating tool according to claim 1, **characterised in that** the first and second tension adjustment means (43, 45) are formed by devices with screws (43a, 45a) and lock-screws (43b, 45b) arranged respectively in the tubular part (13a) of the intermediate cylindrical element (13) and in the upper tube (15) in proximity to the head (18).

3. Compensating tool according to claim 2, **characterised in that** the head (18) includes a through passage (18a) for acting on the second adjustment means.

4. Compensating tool according to claim 2, **characterised in that** the intermediate cylindrical element (13) has a tubular part (13a) extending over its entire length allowing the first adjustment means (43) to be acted on from the opposite side to the tubular part into which the lower rod (11) slides.

5. Compensating tool according to claim 4, **characterised in that** a small centring piston (48) of the spring (35) is inserted between the end of the intermediate element (13) and said spring (35).

6. Compensating tool according to claim 2, **characterised in that** small centring pistons (44, 46) of the springs (33, 35) are inserted between the adjustment means (43, 35) and said springs (33, 35).

7. Compensating tool according to claim 1, **characterised in that** each movement indicator for the first force (F₁) or for the second force (F₂) is formed by a screw (34, 36), respectively fixed in the upper part of the lower rod (11) and in the upper part of the intermediate cylindrical element (13), said screw (34, 36) passing through an oblong hole (14, 16) respectively formed in the lower part of the intermediate cylindrical element (13) and in the lower part of the upper tube (15), the movement indicators occupying a low position in the oblong holes when no force (F) is applied.

8. Compensating tool according to claim 1, **characterised in that** the springs (33, 35) and the adjustment means (43, 45) are selected such that the first force (F₁) is the minimum force that has to be exceeded at the start of driving in the hands and the second force (F₂) is the maximum force that must not be exceeded at the end of the driving in operation.

9. Compensating tool according to claim 8, **characterised in that** the adjustment means (43, 45) allow the minimum force (F₁) to be adjusted to any value comprised between 500g and 1000g, preferably between 800g and 900g, and the maximum force to be adjusted to any value comprised between 1000g and 4000g, preferably between 1500g and 3500g.
